# EUROPÄISCHE PATENTSCHRIFT

(11) **EP 0 846 811 B1**
(45) Veröffentlichungstag und Bekanntmachung des Hinweises auf die Patenterteilung: **21.04.2004**
(21) Anmeldenummer: 97117944.5
(22) Anmeldetag: 16.10.1997
(51) Int. Cl.: E04B 1/68, E04D 13/15

(54) **Dilatationselement**
Expansion element
Elément de dilatation

(30) Priorität: 06.12.1996 DE 19650730
(43) Veröffentlichungstag der Anmeldung: 10.06.1998
(73) Patentinhaber: Schoop, Christoph, 5405 Baden-Dättwil (CH); Schoop, Martin, 5405 Baden-Dättwil (CH)
(72) Erfinder: Schoop, Traugott, 6440 Brunnen (CH)
(74) Vertreter: Lehmann, Klaus, Dipl.-Ing.

(56) Entgegenhaltungen:
- DE-A- 2 941 364
- DE-A- 3 235 687
- DE-A- 4 105 486
- DE-U- 9 116 393

## Beschreibung

Die Erfindung betrifft ein Dilatationselement zur Fugenüberbrückung an Bauwerken. Ein solches Dilatationselement ist z.B. aus der DE-OS 31 00 775, insbesondere Seite 6, letzter Absatz, bekannt. Einzelheiten zu Dilatationselementen mit Bewegungsnullpunkt finden sich auch z.B. in der DE-PS 17 09 019 und in der DE-PS 24 29 430. Der Inhalt der drei genannten Schriften wird insoweit hiermit zum Gegenstand der Offenbarung in der vorliegenden Anmeldung gemacht, so daß sich hier eine detaillierte Beschreibung der Funktion des Dilatationselements mit Bewegungsnullpunkt erübrigt.

Bei dem aus der erstgenannten Druckschrift bekannten Dilatationselement wurde eine Blechabdeckung unmittelbar auf die Oberseite des Kunstgummimittelstreifens aufvulkanisiert. Diese Blechabdeckung, auch Zunge genannt, mußte als getrenntes Bauteil hergestellt werden, wobei die beiden Blechrandstreifen aus einem einzigen Blech hergestellt, also über den Bewegungsnullpunkt hinweg einstückig miteinander verbunden waren. In dem sich von dem Bewegungsnullpunkt weg erstreckenden längeren Teil des Dilatationselements mußte zwischen den Blechrandstreifen bei der Herstellung ein Freiraum ausgestanzt werden, um eine Dilatationsbewegung zu ermöglichen. -Dadurch lag zwischen den Blechrandstreifen der Kunstgummimittelstreifen nach dem Vulkanisieren zunächst frei. Die getrennt hergestellte Blechabdeckung oder Zunge diente dazu, diesen freien Bereich des Kunstgummimittelstreifens zum Schutz gegen Umwelteinflüsse (Sonneneinstrahlung, Ozon, Feuchtigkeit, Eis, Staub und anderer Schmutz, aber auch gegen Betreten durch Bauarbeiter usw.) abzudecken und zu sichern. Die Blechabdeckung oder Zunge wurde in einem Arbeitsgang längs des Mittelbereichs unmittelbar auf die Oberseite des Kunstgummimittelstreifens aufvulkanisiert.

Für die Abdeckung des Kunstgummimittelstreifens mußte also das die Blechrandstreifen bildende Grundblech in entsprechender Weise durch Ausstanzen vorbereitet werden. Zusätzlich mußte die Blechabdeckung oder Zunge getrennt hergestellt werden. Dies bedeutet einen entsprechenden Mehraufwand.

Aus DE-A-32 35 687 ist daneben ein Dehnungsausgleichselement (Dilatationselement) bekannt, das zwei Blechrandstreifen aufweist, die Teile eines einzigen, trapezförmig zugeschnittenen Bleches sind. Dieses Blech hat eine in Längsrichtung verlaufende mittlere Schnittlinie, die sich von der breiten Trapezseite bis zu einer runden Ausstanzung erstreckt, die nahe der schmalen Trapezseite angebracht ist. Die beidseitig des Schnittes verlaufenden Teile des Blechs bilden somit zwei miteinander verbundene Blechrandstreifen. Auch zur Herstellung dieses Dilatationselements mußte also das Grundblech entsprechend durch Schneiden und Ausstanzen vorbereitet werden.

Durch die Erfindung soll ein konstruktiv einfacher ausgebildetes und in einem einfacheren Fertigungsverfahren kostengünstiger herstellbares Dilatationselement geschaffen werden.

Das erfindungsgemäße Dilatationselement ist in dem Patentanspruch 1 gekennzeichnet.

Hiernach werden zunächst statt eines einstückigen, im Mittelbereich ausgestanzten Grundblechs zwei einzelne Blechrandstreifen separat voneinder oder getrennt hergestellt und im Bereich des Bewegungsnullpunkts aneinander befestigt, um eine Dilatationsbewegung des Blechgebildes nach Art einer Stimmgabel zu ermöglichen, wobei sich also die beiden Blechrandstreifen quer zu dem Kunstgummimittelstreifen umso weiter relativ zueinander bewegen können, je weiter deren Teile von dem Bewegungsnullpunkt entfernt sind. Die getrennten Blechrandstreifen werden so aneinander befestigt, daß sie sich in Längsrichtung des Dilatationselements einander überlappen und somit im Überlappungsbereich selbst die gewünschte Blechabdeckung bilden. Ein zusätzliches Blechteil oder eine Zunge ist zur Bildung der Abdeckung nicht mehr erforderlich.

Weitere Einzelheiten und Vorteile der Erfindung ergeben sich aus der folgenden Beschreibung von Ausführungsbeispielen anhand der Zeichnung.
- Fig. 1a: zeigt in Draufsicht zwei Blechrandstreifen für ein Dilatationselement;
- Fig. 1b: zeigt schematisch in Draufsicht ein aus diesen Blechrandstreifen hergestelltes Dilatationselement;
- Fig. 2a: zeigt in Draufsicht zwei Blechrandstreifen für eine zweite Ausführungssform;
- Fig. 2b: zeigt schematisch in Draufsicht das zweite Ausführungsbeispiel eines Dilatationselements;
- Fig. 3a: zeigt in Draufsicht zwei Blechrandstreifen für eine dritte Ausführungsform;
- Fig. 3b: zeigt schematisch in Draufsicht das dritte Ausführungsbeispiel eines Dilatationselements;
- Fig. 4: ist eine schematiche Ansicht des gemäß Fig. 1b, Fig. 2b und Fig. 3b unteren Endes eines Dilatationselements.

Fig. 1a zeigt zwei ebene, etwa rechtwinkelige längliche Blechrandstreifen 11 und 12 zur Herstellung eines Dilatationselements. Der eine Blechrandstreifen 11 weist an einem Ende eine Ausnehmung 13 auf, die durch einen Rand 14 begrenzt ist, der sich parallel zur Längsrichtung der beiden Blechrandstreifen 11, 12 erstreckt.

Zur Herstellung eines Dilatationselements wird der rechte Blechrandstreifen 12 über den linken Blechrandstreifen 11 soweit nach links geschoben, bis der obere Teil der Seitenkante 15 des Blechrandstreifens 12 an dem Rand 14 der Ausnehmung 13 anliegt. Dieser Teil der Seitenkante 15 wird an dem Rand 14 dicht befestigt, insbesondere mit dem Rand 14 zur Bildung einer Schweißnaht 17 (Fig. 1b) dicht verschweißt. Die Schweißnaht 17 ist vorzugsweise durch stumpfes Verschweißen der beiden Blechrandstreifen 11, 12 "auf Stoß miteinander" gebildet. Dabei überlappt vorzugsweise der gemäß der Zeichnung untere linke Teil des rechten Blechrandstreifens 12 den unteren rechten Teil des linken Blechrandstreifens 11 zur Bildung eines Überlappungsbereichs 16. Der rechte Blechrandstreifen 12 könnte im Überlappungsbereich 16 auch unter dem entsprechenden Teil des linken Blechrandstreifens 11 liegen.

Das so hergestellte einstückige Blechgebilde hat im Bereich 18 der Schweißnaht 17 einen Bewegungsnullpunkt und seine davon wegweisenden Enden sind quer zu der Schweißnaht 17 relativ zueinander beweglich, so daß nach Einbau des Dilatationselements über einer Fuge an einem Bauwerk die dort auftretenden Bewegungen durch das Dilatationselement quer zu dessen Längsrichtung aufgenommen werden können.

Zur Abdichtung der so überbrückten Bauwerksfuge ist an der Unterseite des Dilatationselements an die beiden Blechrandstreifen 11, 12 ein Mittelstreifen 30 aus Kunststoff oder Gummi (Kunstgummi) anvulkanisiert, der sich im wesentlichen über die ganze Länge des Dilatationselements bis in den Bereich 18 des Bewegungsnullpunkts oder über diesen hinaus erstreckt. Vorzugsweise verläuft der Kunstgummimittelstreifen 30 über die ganze Länge des Dilatationselements parallel zu den Blechrandstreifen 11 und 12. Durch die Überlappung 16 der Blechrandstreifen 1 1 und 12 ist eine Blechabdeckung über dem Kunstgummimittelstreifen 30 gebildet, so daß dieser gegen die oben beschriebenen Umwelteinflüsse geschützt ist.

Im Überlappungsbereich 16 liegt der rechte Blechrandstreifen 12 auf der dem Kunstgummimittelstreifen 30 abgewandten Seite des Dilatationselements (Fig. 4). Hierdurch ist trotz der Ausnehmung 13 in dem linken Blechrandstreifen 11 eine über die ganze Länge des Dilatationselements durchgehende Abdeckung 16 gebildet, so daß auch die Ausnehmung 13 abgedeckt ist und das fertige Dilatationselement in Längsrichtung durchgehende Oberflächen ohne Unterbrechungen aufweist.

Für das in den Fig. 2a und 2b dargestellte zweite Ausführungsbeispiel sind zwei gleichartige, längs des ganzen Dilatationselements ohne Unterbrechungen durchlaufende Blechrandstreifen 22, 23 (ohne Ausnehmung 13) vorgesehen. Wie die Zeichnung zeigt, überlappt der rechte Blechrandstreifen 22 den linken Blechrandstreifen 21. Im Bereich 25 des Bewegungsnullpunkts ist der rechte Blechrandstreifen 22 auf dem linken Blechrandstreifen 21 dicht befestigt, insbesondere aufgelötet oder aufgeklebt. Man könnte hier auch an eine Schweißverbindung, z.B. durch Punktschweißen, denken. Eine Schweißverbindung der beiden aufeinanderliegenden Flächen wird jedoch kaum so dicht wie eine Klebe- oder Lötverbindung.

Auch bei diesem Ausführungsbeispiel nach Fig. 2b ergibt sich ein Überlappungsbereich 26 zwischen den beiden Blechrandstreifen 21 und 22. An deren Unterseite ist wiederum ein Kunstgummimittelstreifen 30 anvulkanisiert, wie es auch aus Fig. 4 ersichtlich ist. Auch bei diesem Ausführungsbeispiel läuft der Kunstgummimittelstreifen 30 vorzugsweise über die ganze Länge des Dilatationselements durch.

Für das in den Fig. 3a und 3b dargestellte dritte Ausführungsbeispiel sind wiederum zwei gleichartige, im wesentlichen rechteckige Blechrandstreifen 31, 32 vorgesehen. Hier weist jedoch der eine Blechrandstreifen 32 zur späteren Abgrenzung des Bereichs 35 des Bewegungsnullpunkts einen quer zu seiner Längsrichtung verlaufenden Einschnitt 33 auf. Im übrigen verlaufen beide Blechrandstreifen 31, 32 über die ganze Länge des späteren Dilatationselements ohne Unterbrechungen, also insbesondere ohne eine Ausnehmung 13. Das Verbinden der beiden Blechrandstreifen 31, 32 miteinander kann dabei wie bei dem Beispiel gemäß Fig. 2b erfolgen. Der rechte Blechrandstreifen 32 wird jedoch vorzugsweise mit dem linken Blechrandstreifen 31 scherenartig derart zusammengefügt, daß der Blechrandstreifen 32 auf der in der Zeichnung unteren Seite des Einschnitts 33 zur Bildung eines Überlappungsbereichs 36 über dem anderen Blechrandstreifen 31 liegt, während dieser Blechrandstreifen 32 auf der anderen, in der Zeichnung oben liegenden Seite des Einschnitts 33 zur Bildung des Bereichs 35 des Bewegungsnullpunkts unter dem anderen Blechrandstreifen 31 liegt. Die Anordnung kann auch umgekehrt getroffen werden. Im Bereich 35 sind die beiden Blechrandstreifen 31, 32 wiederum dicht miteinander verbunden, wie bei dem Beispiel nach Fig. 2b. Im Bereich des Einschnitts 33 wird der Blechrandstreifen 32 vorzugsweise entsprechend abgekröpft. Zusätzlich kann auch der andere Blechrandstreifen 31 im Bereich gegenüber dem Einschnitt 33 entsprechend in entgegengesetzter Richtung abgekröpft sein. Diese quer zur Längsrichtung der Blechrandstreifen 31, 32, bzw. parallel zu dem Einschnitt 33 verlaufenden Abkröpfungen sind in der Zeichnung nicht wiedergegeben.

Eine entsprechende, schräg zur Längsrichtung des Dilatationselements verlaufende Abkröpfung kann auch bei dem Ausführungsbeispiel nach Fig. 1a und Fig. 1b im Bereich der schrägen Kante 19 des Blechrandstreifens 11 an einem oder an beiden Blechrandstreifen 11, 12 vorgesehen sein.

Fig. 4 zeigt, daß derjenige Blechrandstreifen 12; 22; 32, der im Überlappungsbereich 16; 26; 36 auf der dem Kunstgummimittelstreifen 30 abgewandten Seite des Dilatationselements liegt, längs des Überlappungsbereichs 16; 26; 36 abgekröpft ist (Abkröpfung 27). Damit liegen die Unterseiten der beiden Blechrandstreifen 11, 12 bzw. 21, 22 bzw. 31, 32 in dem Bereich, in dem der Kunstgummimittelstreifen 30 anvulkanisiert ist, in einer Ebene, so daß ein gutes Vulkanisieren möglich ist. Ohne die Abkröpfung 27 würde der rechte Blechrandstreifen 12; 22; 32 mit seiner Unterseite eine Stufe gegenüber der Unterseite des linken Blechrandstreifens 11; 21; 31 bilden, so daß das Anvulkanisieren des Kunstgummimittelstreifens 30 schwieriger wäre.

Wie Fig. 4 ferner zeigt, ist vorzugsweise der Kunstgummimittelstreifen 30 an die Unterseiten der Blechrandstreifen 11; 21; 31 bzw. 12; 22; 32 nur in zwei Bereichen jeweils mit der Breite A anvulkanisiert, während in dem dazwischen liegenden mittleren Bereich B der Kunstgummimittelstreifen 30 nicht an die Blechrandstreifen anvulkanisiert ist, um die erforderliche, quer zur Längsrichtung des Dilatationselements gerichtete Dehnungs- oder Schrumpfbewegung zuzulassen. Um beim Vulkanisiervorgang ein Anvulkanisieren des Bereichs B an die Unterseite der Blechrandstreifen zu verhindern, kann in diesem Bereich ein Trennmittel, z. B. Silikon oder ein Trennlack oder auch eine Trennfolie (nicht gezeigt) eingebracht werden.

Im Gegensatz hierzu wird im Bereich 18; 25; 35 des Bewegungsnullpunkts der Kunstgummimittelstreifen 30 vorzugsweise vollflächig an die Unterseite der Blechrandstreifen 11, 12; 21, 22; 31, 32 anvulkanisiert, da hier eine Querbewegung, also ein Dehnen oder Schrumpfen des Kunstgummimittelstreifens 30 nicht erforderlich ist.

Für die Fertigung des Dilatationselements werden zunächst die Blechrandstreifen 11, 12; 21, 22; 31, 32 getrennt hergestellt, gegebenenfalls mit der Ausnehmung 13 oder mit dem Einschnitt 33, und, wie oben beschrieben, zur Herstellung des Überlappungsbereichs 16; 26; 36 miteinander dicht verbunden, wobei jede geeignete Verbindungsart wie Schweißen, Löten oder Kleben angewendet werden kann. Anschließend wird der Kunstgummimittelstreifen 30 an die Unterseite der miteinander verbundenen Blechrandstreifen 11, 12; 21, 22; 31, 32 anvulkanisiert.

## Patentansprüche

1. Dilatationselement zur Fugenüberbrückung an Bauwerken, bestehend aus zwei Blechrandstreifen (11, 12; 21, 22; 31, 32), mit denen durch Vulkanisieren ein Kunstgummimittelstreifen (30) verbunden ist, wobei die Blechrandstreifen (11, 12; 21, 22; 31, 32) an einem Ende des Dilatationselements zur Bildung eines Bewegungsnullpunks miteinander verbunden sind, und mit einer Blechabdeckung (16; 26; 36) über dem Kunstgummimittelstreifen (30), **dadurch gekennzeichnet, daß** die beiden Blechrandstreifen (11, 12; 21, 22; 31, 32) voneinander Separat hergestellt und im Bereich (18; 25; 35) des Bewegungsnullpunkts aneinander dicht befestigt sind und daß zur Bildung der Blechabdeckung (16; 26; 36) die Blechrandstreifen (11, 12; 21, 22; 31, 32) längs des Kunstgummimittelstreifens (30) einander überlappen.

2. Dilatationselement nach Anspruch 1, **dadurch gekennzeichnet, daß** im Bereich (18) des Bewegungsnullpunkts der eine Blechrandstreifen (11) eine Ausnehmung (13) aufweist und daß der andere Blechrandstreifen (12) mit einem Teil seiner Seitenkante (15) an dem Rand (14) der Ausnehmung (13) befestigt, insbesondere dicht angeschweißt ist.

3. Dilatationselement nach Anspruch 2, **dadurch gekennzeichnet, daß** die beiden Blechrandstreifen (11, 12) stumpf auf Stoß miteinander dicht verschweißt sind.

4. Dilatationselement nach Anspruch 2, **dadurch gekennzeichnet, daß** der mit einem Teil seiner Seitenkante (15) an der Ausnehmung (13) befestigte, insbesondere dicht geschweißte Blechrandstreifen (12) im Überlappungsbereich (16) vorzugsweise auf der dem Kunstgummimittelstreifen (30) abgewandten Seite liegt.

5. Dilatationselement nach Anspruch 1, **dadurch gekennzeichnet, daß** im Bereich (25; 35) des Bewegungsnullpunkts der eine Blechrandstreifen (22; 31) auf dem anderen Blechrandstreifen (21; 32) befestigt, insbesondere dicht aufgelötet oder aufgeklebt ist.

6. Dilatationselement nach Anspruch 5, **dadurch gekennzeichnet, daß** die Blechrandstreifen (21, 22) ohne Unterbrechungen längs des gesamten Dilatationselements mit einseitiger Überlappung (26) durchlaufen.

7. Dilatationselement nach Anspruch 5, **dadurch gekennzeichnet, daß** die Blechrandstreifen (31, 32) längs des gesamten Dilatationselements durchlaufen und daß der eine Blechrandstreifen (32) zur Abgrenzung des Bereichs (35) des Bewegungsnullpunkts einen quer zu seiner Längsrichtung verlaufenden Einschnitt (33) aufweist.

8. Dilatationselement nach Anspruch 7, **dadurch gekennzeichnet, daß** der eine Blechrandstreifen (32) auf einer Seite des Einschnitts (33) zur Bildung des Überlappungsbereichs (36) vorzugsweise über dem anderen Blechrandstreifen (31) liegt und auf der anderen Seite des Einschnitts (33) zur Bildung des Bereichs (35) des Bewegungsnullpunkts vorzugsweise unter dem anderen Blechrandstreifen (31) liegt.

9. Dilatationselement nach einem der vorhergehenden Ansprüche, **dadurch gekennzeichnet, daß** mindestens der eine Blechrandstreifen (12; 32) im Bereich des Übergangs zwischen dem Überlappungsbereich (16; 36) und dem Bereich (18; 35) des Bewegungsnullpunkts im wesentlichen quer zu seiner Längsrichtung abgekröpft ist.

10. Dilatationselement nach einem der vorhergehenden Ansprüche, **dadurch gekennzeichnet, daß** der im Überlappungsbereich (16; 26; 36) auf der dem Kunstgummimittelstreifen (30) abgewandten Seite liegende Blechrandstreifen (12; 22; 32) längs des Überlappungsbereichs (16; 26; 36) zum Kunstgummimittelstreifen (30) hin abgekröpft (27) ist.

11. Verfahren zum Herstellen eines Dilatationselements mit Bewegungsnullpunkt **dadurch gekennzeichnet, daß** zunächst zwei Blechrandstreifen (11, 12; 21, 22; 31, 32) voneinander separat hergestellt und daun einander überlapped im Bereich des Bewegungsnullpunkts miteinander fest verbunden werden, und daß anschließend der Kunstgummimittelstreifen (30) an die miteinander verbundenen Blechrandstreifen (11, 12; 21, 22; 31, 32) von unten anvulkamsiert wird.

## Claims

1. Dilatation element for bridging gaps in buildings, comprising two sheet metal edge strips (11, 12; 21, 22; 31, 32) with which a central strip (30) of synthetic rubber is connected by vulcanisation, wherein the sheet metal edge strips (11, 12; 21, 22; 31, 32) are connected with each other at one end of the dilatation element for forming a point of zero motion, and with a sheet metal cover (16; 26; 36) above the central strip of synthetic rubber (30), **characterized in that** the two sheet metal edge strips (11, 12; 21, 22; 31, 32) are manufactured separately from each other and are tightly fastened to each other in the region (18; 25; 35) of the point of zero motion, and that for forming the sheet metal cover (16; 26; 36) the sheet metal edge strips (11, 12; 21, 22; 31, 32) overlap each other along the central strip of synthetic rubber.

2. Dilatation element according to claim 1, **characterized in that** in the region (18) of the point of zero motion one of the sheet metal edge strips (11) has a recess (13) and that the other sheet metal edge strip (12) with a part of its lateral edge (15) is fastened to the edge (14) of the recess (13), particularly tightly welded thereto.

3. Dilatation element according to claim 2, **characterized in that** the two sheet metal edge strips (11, 12) are tightly welded with each other flush in abutting relationship.

4. Dilatation element according to claim 2, **characterized in that** the sheet metal edge strip (12) fastened with a part of its lateral edge (15) at the recess (13), particularly tightly welded thereto, in the overlapping region (16) is preferably situated on the opposite side of the central strip (30) of synthetic rubber.

5. Dilatation element according to claim 1, **characterized in that** in the region (25; 35) of the point of zero motion one of the sheet metal edge strips (22; 31) is fastened on the other sheet metal edge strip (21; 32), particularly tightly soldered or pasted thereon.

6. Dilatation element according to claim 5, **characterized in that** the sheet metal edge strips (21, 22) extend continuously without interruptions along the entire dilatation element with overlapping (26) on one side.

7. Dilatation element according to claim 5, **characterized in that** the sheet metal edge strips (31, 32) extend continuously along the entire dilatation element and that one of the sheet metal edge strips (32) for limiting the region (35) of the point of zero motion is provided with a cut (33) extending crosswise to its longitudinal direction.

8. Dilatation element according to claim 7, **characterized in that** one of the sheet metal edge strips (32) on one side of the cut (33) for forming the overlapping region (36) is situated preferably above the other sheet metal edge strip (31), and that on the other side of the cut (33) for forming the region (35) of the point of zero motion it is preferably situated below the other sheet metal edge strip (31).

9. Dilatation element according to one of the preceding claims, **characterized in that** at least the one sheet metal edge strip (12; 32) in the region of the transition between the overlapping region (16; 36) and the region (18; 35) of the point of zero motion is crimped substantially crosswise to its longitudinal direction.

10. Dilatation element according to one of the preceding claims, **characterized in that** the sheet metal edge strip (12; 22; 32) situated in the overlapping region (16; 26; 36) on the side opposite to the central strip (30) of synthetic rubber is crimped towards the central strip (30) of synthetic rubber along the overlapping region (16; 26; 36).

11. Method for manufacturing a dilatation element with a point of zero motion, **characterized in that** at first two sheet metal edge strips (11, 12; 21, 22; 31, 32) are manufactured separately from each other and then are tightly connected with each other in an overlapping manner in the region of the point of zero motion, and that thereafter the central strip of synthetic rubber (30) is vulcanized from below to the sheet metal edge strips (11, 12; 21, 22; 31, 32) connected with each other.

## Revendications

1. Elément de dilatation pour recouvrir des joints dans des ouvrages de construction, consistant en deux bandes de tôle marginales (11, 12 ; 21, 22 ; 31, 32) auxquelles est reliée par vulcanisation une bande médiane en caoutchouc synthétique (30), les bandes de tôle marginales (11, 12 ; 21, 22 ; 31, 32) étant reliées entre elles à l'extrémité de l'élément de dilatation pour former un point de mouvement zéro, et comportant un recouvrement en tôle (16 ; 26 ; 36) par-dessus la bande médiane en caoutchouc synthétique (30), **caractérisé en ce que** les deux bandes de tôle marginales (11, 12 ; 21, 22 ; 31, 32) sont fabriquées séparément l'une de l'autre et fixées de manière étanche l'une à l'autre dans la zone (18 ; 25 ; 35) du point de mouvement zéro et que pour la formation du recouvrement en tôle (16 ; 26 ; 36) les bandes de tôle marginales (11, 12 ; 21, 22 ; 31, 32) chevauchent l'une l'autre.

2. Elément de dilatation selon la revendication 1, **caractérisé en ce que** dans la zone (18) du point de mouvement zéro l'une des bandes de tôle marginales (11) présente une échancrure (13) et que l'autre bande de tôle marginale (12) est fixée par une partie de son arête latérale (15) au bord (14) de l'échancrure (13) et y est notamment étanchement soudée.

3. Elément de dilatation selon la revendication 2, **caractérisé** en que les deux bandes de tôle marginales (11, 12) sont soudées de manière étanche entre elles bout à bout.

4. Elément de dilatation selon la revendication 2, **caractérisé en ce que** la bande de tôle marginale (12) qui par une partie de son arête latérale (15) est fixée à l'échancrure (13), notamment soudée de manière étanche, se trouve dans la zone de chevauchement (16) de préférence sur le côté détourné de la bande médiane en caoutchouc synthétique (30).

5. Elément de dilatation selon la revendication 1, **caractérisé en ce que** dans la zone (25 ; 35) du point de mouvement zéro l'une des bandes de tôle marginales (22 ; 31) est fixée sur l'autre bande de tôle marginale (21 ; 32), notamment par brasage ou collage étanche.

6. Elément de dilatation selon la revendication 5, **caractérisé en ce que** les bandes de tôle marginales (21, 22) s'étendent en continu sans interruptions le long de l'ensemble de l'élément de dilatation avec un chevauchement unilatéral (26).

7. Elément de dilatation selon la revendication 5, **caractérisé en ce que** les bandes de tôle marginales (31, 32) s'étendent en continu le long de l'ensemble de l'élément de dilatation et que l'une des bandes de tôle marginales (32) présente une entaille (33) s'étendant transversalement à sa direction longitudinale pour délimiter la zone (35) du point de mouvement zéro.

8. Elément de dilatation selon la revendication 7, **caractérisé en ce que** l'une des bandes de tôle marginales (32) repose d'un côté de l'entaille (33) de préférence par-dessus l'autre bande de tôle marginale (31) pour former la zone de chevauchement (36) et que de l'autre côté de l'entaille (33) elle se trouve de préférence sous l'autre bande de tôle marginale (31) pour former la zone (35) du point de mouvement zéro.

9. Elément de dilatation selon l'une quelconque des revendications précédentes, **caractérisé en ce qu'**au moins l'une des bandes de tôle marginales (12 ; 13) est coudée substantiellement transversalement à sa direction longitudinale dans la zone de la transition entre la zone de chevauchement (16 ; 36) et la zone (18 ; 35) du point de mouvement zéro.

10. Elément de dilatation selon l'une quelconque des revendications précédentes, **caractérisé en ce que** la bande de tôle marginale (12 ; 22 ; 32) se trouvant dans la zone de chevauchement (16 ; 26 ; 36) sur le côté détourné de la bande médiane en caoutchouc synthétique (30) est coudée (27) le long de la zone de chevauchement (16 ; 26 ; 36) vers la bande médiane en caoutchouc synthétique (30).

11. Procédé pour la fabrication d'un élément de dilatation présentant un point de mouvement zéro, **caractérisé en ce que** d'abord deux bandes de tôle marginales (11 ; 12 ; 21, 22 ; 32, 32) sont fabriquées séparément l'une de l'autre et ensuite reliées fermement en chevauchant l'une l'autre et qu'ensuite la bande médiane en caoutchouc synthétique (30) est vulcanisée d'en bas aux bandes de tôle marginales (11, 12 ; 21, 22 ; 31, 32).
